# EUROPÄISCHE PATENTSCHRIFT

(11) **EP 1 172 318 B1**
(45) Veröffentlichungstag und Bekanntmachung des Hinweises auf die Patenterteilung: **25.08.2004**
(21) Anmeldenummer: 01114002.7
(22) Anmeldetag: 08.06.2001
(51) Int. Cl.: B65H 9/14, B65H 29/68, B65H 11/00, B65H 5/22

(54) **Einrichtung zum Zuführen von Bogen**
Device for supplying sheets
Dispositif pour alimenter des feuilles

(30) Priorität: 10.07.2000 DE 10033488
(43) Veröffentlichungstag der Anmeldung: 16.01.2002
(73) Patentinhaber: Koenig & Bauer Aktiengesellschaft, 97080 Würzburg (DE)
(72) Erfinder: Weisbach, Günter, 01445 Radebeul (DE); Hefftler, Victor, 01640 Coswig (DE); Schumann, Volkmar, 01640 Coswig (DE); Reinsch, Carsten, 01445 Radebeul (DE)

(56) Entgegenhaltungen:
- DE-A- 4 122 947
- DE-A- 19 645 239
- US-A- 4 651 984
- US-A- 5 595 381

## Beschreibung

Die Erfindung betrifft eine Einrichtung zum Zuführen von Bogen mit einem die Bogen mit einer konstanten Fördergeschwindigkeit zu einem Anlegtisch transportierenden Bändertisch, wobei dem Anlegtisch die Bogen erfassende sowie mit der Vorderkante gegen Vordermarken transportierende Saugkörper und die Bogen nachfolgend nach der Seitenkante ausrichtende Seitenmarken zugeordnet sind.

Beim Zuführen von Bogen mit der Vorderkante gegen Vordermarken zum Zweck des Ausrichtens besteht ein Problem darin, dass bei hohen Zuführgeschwindigkeiten die Bogen in Abhängigkeit von der Materialbeschaffenheit zurückspringen oder an der Vorderkante beschädigt werden, was insgesamt zu Makulaturanfall führt.

Um diese Nachteile zu beseitigen, ist es bekannt, die Förderbänder des Bändertischs so Geschwindigkeitsprofilen folgend anzutreiben, dass die Bogen mit einer hohen Geschwindigkeit gefördert und mit einer niedrigen Geschwindigkeit an den Vordermarken angelegt werden. (EP 0 644 139 B1)
Nachteilig ist, dass die Realisierung des Antriebs und der Steuerung der Bogenankunft an den Vordermarken einen hohen Aufwand erfordert, wobei zusätzlich ein Antrieb der Seitenmarken erforderlich ist. Außerdem ist es von Nachteil, dass die gesamte Bogenstaffel einschließlich der Antriebs- und Übertragungsmittel alternierend bewegt wird, was bei hohen Arbeitsgeschwindigkeiten zu hohen Massekräften und damit zu hohem Verschleiß führt.
Darüber hinaus wird durch diese Lösung die Anprallgeschwindigkeit lediglich auf etwa 35 bis 40 % der Transportgeschwindigkeit der Bogenstaffel reduziert, so dass die Anprallgeschwindigkeit bei gegenwärtig üblichen Arbeitsdrehzahlen noch in einer Größenordnung liegt, die zu Bogendeformationen, insbesondere bei empfindlichen Bedruckstoffqualitäten führt.

Das Dokument DE 196 45 239 zeigt eine Bogenanlage für Druckmaschinen und sonstige Bogen verarbeitende Maschinen mit einem Fördertisch, über den die Bogen in geschuppter Anordnung gegen Vordermarken gefördert werden, und mit einer zwischen dem Fördertisch und den Vordermarken angeordneten Saugwalze.

Aus der DE 11 52 707 ist es weiterhin bekannt, die Transportbänder des Bändertischs mit einer konstanten Geschwindigkeit anzutreiben und im Anlegtisch Saugwalzen oder Saugbänder vorzusehen, die ständig mit einer konstanten Geschwindigkeit umlaufen, welche unter der Geschwindigkeit der Transportbänder des Bändertischs liegt. Im Bereich der Vordermarken sind weiterhin die Vorderkante des auszurichtenden Bogens abtastende Mittel vorgesehen, durch welche bei Anlage eines Bogens an den Vordermarken die Unterdruckzuführung zu den Saugwalzen oder Saugbändern unterbrochen wird.

Durch die Transportbänder werden die Bogen mit einer konstanten Geschwindigkeit zum Anlegtisch transportiert, von den Saugwalzen oder Saugbändern erfasst und mit eine niedrigeren Geschwindigkeit als die Transportbänder des Bändertischs betrieben werden, zu den Vordermarken gefördert und nach Anlage an den Vordermarken von den Saugwalzen oder Saugbändem freigegeben. Nachfolgend werden die an den Vordermarken anliegenden Bogen mittels einer Seitenmarke nach der Seitenkante ausgerichtet.

Nachteilig ist, dass die Saugwalzen oder Saugbänder mit einer konstanten Geschwindigkeit umlaufen, die unter der Geschwindigkeit der Transportbänder liegt. Das bedeutet, dass die von den Transportbändern geförderten Bogen schlagartig von den Saugwalzen bzw. Saugbändem abgebremst werden, was bei der Verarbeitung großformatiger Bogen zu Schiefstellungen und damit zu Fehlanlagen bzw. bei der Verarbeitung empfindlicher Bedruckstoffqualitäten zu Stauchungen und Bogenbeschädigungen führt. Außerdem ist die zu realisierende Anprallgeschwindigkeit bei üblichen Arbeitsdrehzahlen so hoch, dass ein Zurückprallen der Bogen oder eine Bogenbeschädigung bei der Verarbeitung empfindlicher Materialien nicht auszuschließen ist. Außerdem muss ein zusätzlicher Antrieb für die Seitenmarken vorgesehen werden.

Aufgabe der Erfindung ist es, eine Einrichtung zum Zuführen von Bogen zu schaffen, die mit einem geringen Aufwand zu realisieren und zu betreiben ist und es ermöglicht, unabhängig von der Qualität der zur Verarbeitung gelangenden Bogen und der Verarbeitungsgeschwindigkeit eine exakte Anlage der Bogen zu realisieren.

Erfindungsgemäß wird die Aufgabe durch die Merkmale des Anspruchs 1 gelöst.

Durch die erfindungsgemäße Lösung ist es möglich, selbst bei hohen Maschinendrehzahlen und den damit verbundenen hohen Transportgeschwindigkeiten des Bändertischs die Bogen mit einer geringen Anprallgeschwindigkeit an den Vordermarken anzulegen. Damit wird ein Zurückprallen der Bogen oder eine Beschädigung ihrer Vorderkante vermieden. Außerdem werden die Bogen während des gesamten Ausrichtvorgangs an den Vordermarken gehalten, so dass bei der Ausrichtung nach der Seitenkante gegebenenfalls auftretende Schiefstellungen der Bogen verhindert werden. Durch die Zuordnung der Saugkörper zur Eintourenwelle der Seitenmarke ist die erfindungsgemäße Einrichtung mit einem geringen Aufwand zu realisieren.

Die Erfindung soll nachstehend an einem Ausführungsbeispiel näher erläutert werden. In den zugehörigen Zeichnungen zeigen
- Fig. 1:: eine ausschnittsweise Darstellung eines Anlegtischs in der Draufsicht
- Fig. 2:: eine schematische Darstellung gem. Fig. 1 in Seitenansicht
- Fig. 3:: einen prinzipiellen Geschwindigkeitsverlauf der Saugkörper im Anlegtisch

In Figur 1 sind von einem Bändertisch 1 ein Führungsblech 2, ein Transportband 3 sowie eine Umlenkwalze 4 dargestellt. Üblicherweise sind mindestens zwei Transportbänder 3 verteilt über die Breite des Bändertischs 1 angeordnet. Die Transportbänder 3 umschlingen die Umlenkwalze 4 und werden durch nicht dargestellte Mittel in Transportrichtung 5 angetrieben. Dem Bändertisch 1 ist ein Anlegtisch 6 nachgeordnet, der aus einem Tisch 7 besteht, dem eine Seitenmarke 8 zugeordnet ist, die sich aus einem Seitenanschlag 9 und einer Ziehschiene 10 zusammensetzt.
Da der Anlegtisch 6 spiegelbildlich zu einer Maschinenmitte 15 ausgebildet ist, wird nur die in Transportrichtung 5 gesehene linke Seite beschrieben. Die Seitenmarke 8 ist in einem im Tisch 7 vorgesehenen Kanal 11 verschiebbar angeordnet. In einer Rastposition am Anlegtisch 6 sind weiterhin Vordermarken 12 gezeigt, die durch nicht dargestellte Mittel im Arbeitstakt in eine unter dem Anlegtisch 6 befindliche untere Rastposition geschwenkt werden.
In den Kanal 11 ist eine die Seitenmarke 8 antreibende Eintourenwelle 13 vorgesehen. Auf der Eintourenwelle 13 sind drehfest und verschiebbar Saugkörper 14 angeordnet. Die Saugkörper 14 sind im Ausführungsbeispiel als Saugrollen ausgebildet. Der Antrieb der Eintourenwelle 13 erfolgt von einer Antriebswelle 16 unter Zwischenschaltung eines ungleichmäßig übersetzenden Getriebes 17. Durch das Getriebe 17 wird die Eintourenwelle 13 einem Geschwindigkeitsprofil 22 folgend mit unterschiedlichen Geschwindigkeiten innerhalb eines Arbeitstaktes angetrieben, wobei das Getriebe 17 so ausgelegt ist, dass unter Berücksichtigung der Ausgestaltung der Saugkörper 14 in einem Bereich deren Umfangsgeschwindigkeit übereinstimmt mit einer Fördergeschwindigkeit V_{F} der durch die Transportbänder 3 geförderten Bogen 18. Das Getriebe 17 ist einstellbar ausgeführt, um das Geschwindigkeitsprofil 22 innerhalb eines Arbeitstaktes verändern zu können.
Es ist auch möglich, statt der Antriebswelle 16 und des ungleichmäßig übersetzenden Getriebes 17 zum Antreiben der Eintourenwelle 13 einen Motor vorzusehen und diesen so anzusteuern, dass die Eintourenwelle 13 dem Geschwindigkeitsprofil 22 folgt.
In Figur 3 ist das Geschwindigkeitsprofil 22 dargestellt. In einem ersten Geschwindigkeitsabschnitt 19 wird die Geschwindigkeit der Saugkörper 14 von der Fördergeschwindigkeit V_{F} auf eine Anleggeschwindigkeit V_{A} reduziert, wobei V_{A} etwa 0,2 V_{F} entspricht. In einem zweiten Geschwindigkeitsabschnitt 20 werden die Saugkörper 14 mit V_{A}=const angetrieben, um in einem dritten Geschwindigkeitsabschnitt 21 wieder auf Fördergeschwindigkeit V_{F} beschleunigt zu werden.
In Figur 3 ist weiterhin dargestellt, wie die Saugkörper 14 mit Unterdruck beaufschlagt werden. Beim Durchlaufen des ersten Geschwindigkeitsabschnitts 19 werden die Saugkörper 14 mit einem Unterdruck p beaufschlagt, der im zweiten Geschwindigkeitsabschnitt 20 auf einen reduzierten Unterdruck p_{red.} verringert wird. Im dritten Geschwindigkeitsabschnitt 21 werden die Saugkörper 14 belüftet und nach Erreichen der Fördergeschwindigkeit V_{F} wieder mit dem Unterdruck p beaufschlagt. Der Unterdruck p und der reduzierte Unterdruck p_{red} in den Saugkörpern 14 sind auf bekannte Weise einstellbar ausgeführt.

Die Wirkungsweise der Einrichtung ist folgende:

Die Bogen 18 werden in einer beliebigen, aber konstanten Fördergeschwindigkeit V_{F} durch die Transportbänder 3 des Bändertischs 1 in Transportrichtung 5 gefördert und damit der jeweils vorderste Bogen 18.1 auf den Anlegtisch 6 transportiert. Auf dem Anlegtisch 6 wird der Bogen 18.1 von den Saugkörpern 14, die mit einer Umfangsgeschwindigkeit umlaufen, die mit der Fördergeschwindigkeit V_{F} übereinstimmt, erfasst und von diesen in Richtung der Vordermarken 12 transportiert. Dabei durchlaufen die Saugkörper 14 den ersten Geschwindigkeitsabschnitt 19, so dass die Geschwindigkeit des von den Saugkörpern 14 geführten vordersten Bogen 18.1 von der Fördergeschwindigkeit V_{F} auf die Anleggeschwindigkeit V_{A}, wobei V_{A} etwa 0,2 V_{F} entspricht, verzögert wird, mit der der vorderste Bogen 18.1 mit der Vorderkante an den am Anlegtisch 6 befindlichen Vordermarken 4 angelegt wird. Bei Erreichen der Anleggeschwindigkeit V_{A} wird der in den Saugkörpern 14 bestehende Unterdruck p auf den reduzierten Unterdruck p_{red} zurückgeführt. Dieser reduzierte Unterdruck p_{red} ist so bemessen, dass zwischen dem vorderen Bogen 18.1 und den Saugkörpern 14 Schlupf besteht und damit der vorderste Bogen 18.1 mit der Vorderkante an den Vordermarken 12 gehalten sowie gleichzeitig ein Ausrichten nach der Seitenkante mit Hilfe der Seitenmarke 8 ermöglicht wird. Da der Antrieb der Seitenmarke 8 und damit der Ziehschiene 10 durch die Eintourenwelle 13 erfolgt, wird das Anlegen des vordersten Bogens 18.1 mit der Seitenkante an den Seitenanschlag 9 beim Durchlaufen des zweiten Geschwindigkeitsabschnitts 20, also mit einer niedrigen Geschwindigkeit realisiert, so dass ein Zurückprallen des vordersten Bogens 18.1 vom Seitenanschlag 9 verhindert wird.
Der nach der Vorder- und Seitenkante ausgerichtete Bogen 18.1 wird von den Saugkörpern 14 freigegeben, indem diese belüftet werden, und nachfolgend von nicht dargestellten Mitteln erfasst und abgezogen, wobei die Vordermarken 12 sich in einer unter dem Anlegtisch 6 gelegenen Rastposition befinden. Parallel dazu durchlaufen die Eintourenwelle 13 und damit die Saugkörper 14 den dritten Geschwindigkeitsabschnitt 21, bis die Umfangsgeschwindigkeit der Saugkörper 14 der Fördergeschwindigkeit V_{F} entspricht. Danach werden die Saugkörper 14 mit dem Unterdruck p beaufschlagt und der nunmehr vorderste Bogen 18.1 von den Saukörpern 14 erfasst sowie abgebremst.

### Aufstellung der verwendeten Bezugszeichen

- 1: Bändertisch
- 2: Führungsblech
- 3: Transportband
- 4: Umlenkwalze
- 5: Transportrichtung
- 6: Anlegtisch
- 7: Tisch
- 8: Seitenmarke
- 9: Seitenanschlag
- 10: Ziehschiene
- 11: Kanal
- 12: Vordermarke
- 13: Eintourenwelle
- 14: Saugkörper
- 15: Maschinenmitte
- 16: Antriebswelle
- 17: Ungleichmäßig übersetzendes Getriebe
- 18: Bogen
- 18.1: vorderster Bogen
- 19: erster Geschwindigkeitsabschnitt
- 20: zweiter Geschwindigkeitsabschnitt
- 21: dritter Geschwindigkeitsabschnitt
- 22: Geschwindigkeitsprofil
- V_{F}: Fördergeschwindigkeit
- V_{A}: Anleggeschwindigkeit
- p: Unterdruck
- p_{red}: reduzierter Unterdruck

## Patentansprüche

1. Einrichtung zum Zuführen von Bogen mit einem die Bogen mit einer konstanten Fördergeschwindigkeit zu einem Anlegtisch transportierenden Bändertisch, wobei dem Anlegtisch die Bogen erfassende sowie mit der Vorderkante gegen Vordermarken transportierende Saugkörper und die Bogen nachfolgend nach der Seitenkante ausrichtende Seitenmarken zugeordnet sind, **dadurch gekennzeichnet, dass**
- die Saugkörper (14) innerhalb eines Arbeitstaktes einem Geschwindigkeitsprofil (22) folgend antreibbar sind,
- das Geschwindigkeitsprofil (22) einen ersten Geschwindigkeitsabschnitt (19) aufweist, in dem sich eine der Fördergeschwindigkeit (V_{F}) des Bändertischs (1) entsprechende Umfangsgeschwindigkeit der Saugkörper (14) einer Anleggeschwindigkeit (V_{A}) annähert,
- dem ersten Geschwindigkeitsabschnitt (19) sich ein zweiter Geschwindigkeitsabschnitt (20) anschließt, in dem die Saugkörper (14) der Anleggeschwindigkeit (V_{A}) folgen,
- dem zweiten Geschwindigkeitsabschnitt (20) ein dritter Geschwindigkeitsabschnitt (21) nachgeordnet ist, in dem die Saugkörper (14) die der Fördergeschwindigkeit (V_{F}) entsprechende Umfangsgeschwindigkeit erreichen,
- beim Durchlaufen des ersten Geschwindigkeitsabschnitts (19) die Saugkörper (14) mit einem Unterdruck (p) und beim Durchlaufen des zweiten Gechwindigkeits-abschnitts (20) mit einem reduzierten Unterdruck (p_{red}) beaufschlagbar und
- beim Durchlaufen des dritten Geschwindigkeitsabschnitts (21) die Saugkörper (14) belüftet sind.

2. Einrichtung nach Anspruch 1, **durch gekennzeichnet, dass** die Anleggeschwindigkeit (V_{A}) etwa 0,2 Fördergeschwindigkeit (V_{F}) beträgt.

3. Einrichtung nach Anspruch 1, **dadurch gekennzeichnet, dass** der Unterdruck (p) und der reduzierte Unterdruck (p_{red}) einstellbar ausgeführt sind.

4. Einrichtung nach Anspruch 1, **dadurch gekennzeichnet, dass** die Saugkörper (14) auf einer Eintourenwelle (13) der Seitenmarke (8) angeordnet sind.

5. Einrichtung nach Anspruch 4, **dadurch gekennzeichnet, dass** der Antrieb der Eintourenwelle (13) durch ein ungleichmäßig übersetzendes Getriebe (17) erfolgt.

6. Einrichtung nach Anspruch 4 und 5, **dadurch gekennzeichnet, dass** das ungleichmäßig übersetzende Getriebe (17) einstellbar ausgeführt ist.

7. Einrichtung nach Anspruch 4, **dadurch gekennzeichnet, dass** der Antrieb der Eintourenwelle (13) durch einen Motor erfolgt.

8. Einrichtung nach Anspruch 4, **dadurch gekennzeichnet, dass** die Eintourenwelle (13) mit den Saugkörpern (14) in einem für die Formatanpassung der Seitenmarke (8) vorgesehenen, quer zu einer Transportrichtung (5) der Bogen (18) verlaufenden Kanal (11) angeordnet ist.

9. Einrichtung nach Anspruch 4, **dadurch gekennzeichnet, dass** die Saugkörper (14) drehfest und in axialer Richtung verschiebbar auf der Eintourenwelle (13) angeordnet sind.

10. Einrichtung nach Anspruch 4 und 9, **dadurch gekennzeichnet, dass** die Eintourenwelle (13) als Profilwelle ausgebildet ist.

11. Einrichtung nach Anspruch 1, **dadurch gekennzeichnet, dass** im zweiten Geschwindigkeitsabschnitt (20) die Ausrichtung nach der Seitenkante erfolgt.

## Claims

1. Equipment for feeding sheets, with a belt table transporting the sheets at a constant conveying speed to a feed table, wherein the feed table is associated with suction bodies, which grip the sheets and transport them with the front edge against front marks, and side marks which align the sheets subsequently with respect to the side edge, **characterised in that**
- the suction bodies (14) are drivable in succession within an operating cycle at a speed profile (22),
- the speed profile (22) has a first speed section (19) in which a circumferential speed, which corresponds with the conveying speed (V_{F}) of the belt table (1), of the suction bodies (14) approaches a feed speed (V_{A}),
- a second speed section (20), in which the suction speed (14) follows the feed speed (V_{A}), is consecutive to the first speed section (19),
- a third speed section (21), in which the suction bodies (14) reach the circumferential speed corresponding with the conveying speed (V_{F}), is downstream of the second speed section (20),
- on passing through the first speed section (19) the suction bodies (19) can be loaded with an underpressure (p) and on passing through the second speed section (20) can be loaded with a reduced underpressure (p_{red}) and
- on passing through the third speed section (21) the suction bodies (14) are ventilated.

2. Equipment according to claim 1, **characterised in that** the feed speed (V_{A}) amounts to approximately 0.2 conveying speed (V_{F}).

3. Equipment according to claim 1, **characterised in that** the underpressure (p) and the reduced underpressure (p_{red}) are produced in adjustable manner.

4. Equipment according to claim 1, **characterised in that** the suction bodies (14) are arranged on a single-turn shaft (13) of the side marks (8).

5. Equipment according to claim 4, **characterised in that** the drive of the single-turn shaft (13) is effected by a gear (17) with non-uniform translation.

6. Equipment according to claim 4 and 5, **characterised in that** the gear (17) with non-uniform translation is constructed to be adjustable.

7. Equipment according to claim 4, **characterised in that** the drive of the single-turn shaft (13) is effected by a motor.

8. Equipment according to claim 4, **characterised in that** the single-turn shaft (13) together with the suction bodies (14) is arranged in a channel (11) which is provided for adaptation of the format of the side marks (8) and which extends transversely to a transport direction (5) of the sheets (18).

9. Equipment according to claim 4, **characterised in that** the suction bodies (14) are arranged on the single-turn shaft (13) to be fixed against relative rotation, but to be displaceable in axial direction.

10. Equipment according to claim 4 and 9, **characterised in that** the single-turn shaft (13) is constructed as a profiled shaft.

11. Equipment according to claim 1, **characterised in that** the alignment with respect to the side edge is carried out in the second speed section (20).

## Revendications

1. Dispositif pour amener des feuilles comprenant une table à courroies qui transporte les feuilles à une vitesse de transport constante, vers une table de marge à laquelle sont associés des corps aspirants qui saisissent les feuilles et les transportent en plaçant le bord avant contre des marques avant et des marques latérales qui alignent ensuite les feuilles selon le bord latéral,
**caractérisé en ce que**
- les corps aspirants (14) peuvent être mis en action dans un cycle de travail en suivant un profil de vitesse (22),
- le profil de vitesse (22) présente un premier segment de vitesse (19) dans lequel une vitesse périphérique des corps aspirants (14) qui correspond à la vitesse de transport (V_{F} ) de la table à courroies (1) s'approche d'une vitesse de marge (V_{A}),
- au premier segment de vitesse (19), fait suite un deuxième segment de vitesse (20) dans lequel les corps aspirants (14) suivent la vitesse de marge (V_{A}),
- au deuxième segment de vitesse (20), fait suite un troisième segment de vitesse (21) dans lequel les corps aspirants (14) atteignent la vitesse circonférentielle qui correspond à la vitesse de transport (V_{F}),
- lors du parcours du premier segment de vitesse (19), les corps aspirants (14) peuvent être chargés avec une dépression (p) et, lors du parcours du deuxième segment de vitesse (20), ils peuvent être chargés avec une dépression réduite (P_{red}) et
- lors du parcours du troisième segment de vitesse (21), les corps aspirants (14) sont alimentés en air.

2. Dispositif selon la revendication 1,
**caractérisé en ce que**
la vitesse de marge (Vₐ) vaut environ 0,2 fois la vitesse de transport (V_{F}).

3. Dispositif selon la revendication 1,
**caractérisé en ce que**
la dépression (p) et la dépression réduite (P_{red}) sont réglables.

4. Dispositif selon la revendication 1,
**caractérisé en ce que**
les corps aspirants (14) sont disposés sur un arbre à un tour (13) de la marque latérale (8).

5. Dispositif selon la revendication 4,
**caractérisé en ce que**
l'entraînement de l'arbre à un tour (13) s'effectue par un réducteur (17) à rapport variable.

6. Dispositif selon la revendication 5,
**caractérisé en ce que**
le réducteur à rapport variable (17) est réglable.

7. Dispositif selon la revendication 4,
**caractérisé en ce que**
l'entraînement de l'arbre à un tour (13) s'effectue par un moteur.

8. Dispositif selon la revendication 4,
**caractérisé en ce que**
l'arbre à un tour (13) muni des corps aspirants (14) est disposé dans un conduit (11) prévu pour l'adaptation de la marque latérale (8) au format, qui s'étend transversalement à une direction de transport (5) des feuilles (18).

9. Dispositif selon la revendication 4,
**caractérisé en ce que**
les corps aspirants (14) sont montés solidairement en rotation et mobiles en translation dans la direction axiale sur l'arbre à un tour (13).

10. Dispositif selon la revendication 4 à 9,
**caractérisé en ce que**
l'arbre à un tour (13) est constitué par un arbre profilé.

11. Dispositif selon la revendication 1,
**caractérisé en ce que**
l'alignement selon le bord latéral se fait dans le deuxième segment de vitesse (20).
